# EUROPÄISCHE PATENTSCHRIFT

(11) **EP 4 030 103 B1**
(45) Veröffentlichungstag und Bekanntmachung des Hinweises auf die Patenterteilung: **09.10.2024**
(21) Anmeldenummer: 22150875.7
(22) Anmeldetag: 11.01.2022
(51) Int. Cl.: F24C 7/08, F24C 15/10, H05B 6/12

(54) **KOCHFELD MIT STEUERUNGSGEHÄUSE**
COOKING HOB WITH CONTROL HOUSING
PLAQUE DE CUISSON AVEC BOÎTIER DE COMMANDE

(30) Priorität: 14.01.2021 DE 102021200328
(43) Veröffentlichungstag der Anmeldung: 20.07.2022
(73) Patentinhaber: E.G.O. Elektro-Gerätebau GmbH, 75038 Oberderdingen (DE)
(72) Erfinder: Föller, Thomas, 74193 Schwaigern (DE)
(74) Vertreter: Patentanwälte Ruff, Wilhelm, Beier, Dauster & Partner mbB

(56) Entgegenhaltungen:
- EP-A2- 2 703 725
- DE-U1- 202009 012 872

## Beschreibung

### Anwendungsgebiet und Stand der Technik

Die Erfindung betrifft ein Kochfeld mit einem Tragblech und einem Steuerungsgehäuse an dessen Unterseite. Auf dem Tragblech sind Heizeinrichtungen angeordnet. In dem Steuerungsgehäuse können eine Steuerung und/oder eine Elektronik des Kochfelds sowie mögliche weitere Funktionseinheiten vorgesehen sein, beispielsweise Lüfter, Leistungselektronik odgl., insbesondere zur Versorgung der Heizeinrichtungen. Tragblech und Steuerungsgehäuse sind an sich zwei separate Teile, wobei sie bei der Montage des Kochfelds formschlüssig und fest miteinander verbunden werden.

Aus der EP 1 947 392 A1 ist ein Kochfeld mit einem entsprechenden Steuerungsgehäuse bekannt. An der Unterseite des Tragblechs sind herausgebogene Haken vorhanden, die an entsprechenden Anlageflächen am Steuerungsgehäuse angreifen zum Festhaken. Ein Zurückbewegen wird durch das Übergreifen eines Vorsprungs mit einer Federzunge verhindert, wobei dies durch ein Werkzeug wie einen Schraubendreher odgl. wieder gelöst werden kann, beispielsweise zur Reparatur.

Aus der EP 2 703 725 A2 ist ein Kochfeld bekannt, bei dem ein Tragblech, das flach ist und keine Seitenwände aufweist, Heizeinrichtungen darauf aufweist, welche an die Unterseite einer Kochfeldplatte angedrückt sind. Auf der anderen Seite des Tragblechs ist eine Trägereinheit angeordnet, die gitterartig ausgebildet ist. Sie ist mit nicht näher beschriebenen Befestigungselementen an dem Tragblech befestigt.

Aus der DE 20 2009 012 872 U1 ist ein Kochfeld bekannt, bei dem ein Gehäuse zweifach an einem Tragblech befestigt werden kann. Das Gehäuse weist eine Anlagefläche auf, die unter einen Haken des Tragblechs greifen kann. Durch eine Schraubaufnahme kann eine Schraube in eine vorgefertigte Bohrung in dem Tragblech eingeschraubt werden zur Fixierung.

### Aufgabe und Lösung

Der Erfindung liegt die Aufgabe zugrunde, ein eingangs genanntes Kochfeld zu schaffen, mit dem Probleme des Standes der Technik gelöst werden können und es insbesondere möglich ist, Tragblech und Steuerungsgehäuse fest miteinander zu verbinden bei größtmöglicher Variabilität und gleichzeitig leichter Herstellbarkeit, auch des gesamten Kochfelds.

Gelöst wird diese Aufgabe durch ein Kochfeld mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Das Steuerungsgehäuse ist für eine Steuerung und/oder eine Elektronik des Kochfelds vorgesehen sowie möglicherweise für weitere Funktionseinheiten. Das Steuerungsgehäuse weist umlaufende Seitenwände auf und ist nach oben offen, wobei die Seitenwände Oberkanten aufweisen und diese Oberkanten eine Ebene definieren. Es weist Verbindungsmittel auf, mit denen Tragblech und Steuerungsgehäuse formschlüssig miteinander verbunden werden, wobei diese Verbindung auch lösbar ist. An sich sind das Tragblech und das Steuergehäuse zwei separate Teile, die separat hergestellt worden sind, vorteilhaft aus unterschiedlichen Materialien. Im montierten Zustand des Kochfelds befinden sie sich in einer Endstellung aneinander und sind dabei formschlüssig und fest miteinander verbunden. Insbesondere kann das Tragblech an der Unterseite einer Kochfeldplatte des Kochfelds befestigt werden und trägt dann das Steuerungsgehäuse mit.

Erfindungsgemäß sind die Verbindungsmittel in einer ersten Art, in einer zweiten Art und einer dritten Art ausgebildet.

Die Verbindungsmittel der ersten Art weisen Haken an der Unterseite des Tragblechs auf sowie entsprechende Anlageflächen, also Gegenstücke für die Haken, an dem Steuerungsgehäuse auf. Die Haken sind dabei so ausgebildet, dass sie samt Tragblech in einer Ansetzrichtung an das Steuerungsgehäuse bzw. an den Anlageflächen oder an deren Beginn angesetzt werden können. Die Anlageflächen verlaufen im Wesentlichen parallel zu der Ebene, die von den Oberkanten der Seitenwände gebildet ist. Anschließend werden Tragblech und Steuerungsgehäuse bzw. Haken und Anlageflächen relativ zueinander in einer Endrichtung bewegt, die von der Ansetzrichtung abweicht. Vorteilhaft steht die Endrichtung in etwa rechtwinklig dazu. Besonders vorteilhaft weisen die Haken in diese Endrichtung. Diese Endrichtung kann dabei im Wesentlichen parallel zu dem Tragblech und/oder zu den Anlageflächen verlaufen. So kann die Verbindung von Tragblech und Steuerungsgehäuse in der Endstellung hergestellt werden. In dieser Endstellung sichern die Haken und die Anlageflächen das Tragblech formschlüssig in Richtung senkrecht zu seiner Fläche an dem Steuerungsgehäuse bzw. die Verbindung der beiden Teile miteinander. Vorteilhaft werden Tragblech und Steuerungsgehäuse dann noch so miteinander bzw. aneinander gesichert, dass eine Relativbewegung entgegen der Endrichtung zurück unterbunden wird, die also die Haken von den Anlageflächen lösen könnte.

Die Verbindungsmittel der zweiten Art weisen Löcher im Tragblech und Schraubaufnahmen mit Schraublöchern darin an dem Steuerungsgehäuse auf. Schrauben greifen durch die Löcher im Tragblech in die Schraubaufnahmen bzw. deren Schraublöcher ein und sind darin eingeschraubt. Eine Richtung der Schraublöcher kann dabei im Wesentlichen senkrecht zur Fläche des Tragblechs verlaufen, alternativ auch in einem Winkel von bis zu 30° schräg dazu sein. In der Endstellung von Tragblech und Steuerungsgehäuse zueinander korrespondieren die Löcher im Tragblech zu den Schraublöchern bzw. befinden sich über den Schraublöchern. Bei dieser Verbindung von Tragblech und Steuerungsgehäuse miteinander werden also nicht beide zuvor genannten Richtungen benötigt, nämlich sowohl Ansetzrichtung als auch Endrichtung, sondern vorteilhaft nur die Ansetzrichtung. Diese Ansetzrichtung kann dann direkt in die Endstellung führen, und dann erfolgt die Verschraubung zur Fixierung.

Auch die Verbindungsmittel der dritten Art weisen Löcher im Tragblech und Schraubaufnahmen mit Schraublöchern darin an dem Steuerungsgehäuse auf, wobei wiederum Schrauben durch die Löcher im Tragblech in die Schraubaufnahmen bzw. deren Schraublöcher eingreifen und darin eingeschraubt sind. Dabei sind die Schraubaufnahmen der Verbindungsmittel der zweiten Art höher sind und/oder reichen näher an die Ebene heran, die von den Oberkanten der Seitenwände definiert ist, als die Schraubaufnahmen der Verbindungsmittel der dritten Art.

Das Steuerungsgehäuse weist erfindungsgemäß für alle drei Arten von Verbindungsmitteln sowohl die Anlageflächen für die Haken als auch die Schraubaufnahmen für die Schrauben auf. Somit kann also das Steuerungsgehäuse immer gleich ausgebildet sein, nur das Tragblech ist jeweils anders ausgebildet bzw. es können anders ausgebildete Verbindungsmittel genutzt werden durch die Gegenstücke, die als Haken oder Löcher am Tragblech und als Schrauben vorgesehen sind.

Alle Verbindungsmittel einer Art können alleine ohne die jeweils anderen Arten anderen genutzt werden bzw. können vorgesehen sein. Am Tragblech sind alle drei Arten vorgesehen bzw. das Tragblech weist sie auf. Unter Umständen können auch mehrere unterschiedliche Arten von Verbindungsmitteln vorgesehen sein. Eine mögliche vorteilhafte Ausgestaltung der Erfindung, die nachfolgend noch näher erläutert wird, kann dabei so sein, dass überwiegend Haken in größerer Anzahl, beispielsweise 10 Haken bis 25 Haken, am Tragblech vorgesehen sind und Verbindungsmittel der ersten Art bilden. Als Verbindungsmittel der zweiten Art können einige wenige Schrauben vorgesehen sein, beispielsweise eine Schraube oder zwei Schrauben bis fünf Schrauben.

Für die Haken kann in vorteilhafter Ausgestaltung der Erfindung vorgesehen sein, dass sie aus dem Tragblech herausgearbeitet sind, vorzugsweise nicht als zuvor separate Teile extra daran befestigt werden. Insbesondere können sie darin ausgestanzt und dann herausgebogen sein, so dass sie nicht extra hergestellt und vor allem nicht extra am Tragblech befestigt werden müssen. Dabei können sie insbesondere um 90° nach unten gebogen sein. Vorteilhaft sind sämtliche Haken gleich bzw. identisch ausgebildet, insbesondere mit einer Hakenbasis und einem davon abstehenden Hakenabschnitt. Die Haken können mittels der Hakenbasis mit dem Tragblech verbunden sein bzw. daran hängen. Der Hakenabschnitt ist dann frei von dem Tragblech bzw. weist einen gewissen Abstand dazu auf. Er bzw. eine zum Tragblech hin weisende Oberseite weisen eine Anlagekante auf. Mit dieser Anlagekante liegt dann der Haken bzw. der Hakenabschnitt an der Anlagefläche des Steuerungsgehäuses an.

Eine Verteilung von Haken bzw. Haken oder Schrauben am Tragblech und von Anlageflächen oder Schraubaufnahmen samt Schraubenlöchern darin am Steuerungsgehäuse ist vorteilhaft derart, dass Tragblech und Steuerungsgehäuse nur in einer einzigen möglichen Position zueinander passen, welche dann eine korrekte Position ist. Entweder können sie bei Haken nur in einer einzigen möglichen relativen Ausrichtung zueinander aneinander angesetzt und miteinander verbunden werden durch Bewegung entlang der vorgenannten Endrichtung. So kann eine Fehlmontage sicher verhindert werden. Alternativ kann vorgesehen sein, dass bei einer Ausgestaltung ohne Haken bzw. ohne die ersten Verbindungsmittel nur dann mehr als eine Schraube in ein Schraubloch passt, wenn das Tragblech und das Steuerungsgehäuse in der korrekten Position, nämlich der Endstellung, aneinander sind.

In weiterer Ausgestaltung der Erfindung kann vorgesehen sein, dass die Haken und die Anlageflächen derart ausgebildet sind, dass ein Spiel vorgesehen ist beim Heranbewegen der Haken an die Anlageflächen. Dies ermöglicht ein leichteres Einrücken der Haken an die Anlageflächen. In der Endstellung dagegen sollte kein Spiel mehr vorgesehen sein, so dass die Haken fest an den Anlageflächen anliegen und angedrückt sind. Dabei können die Anlageflächen in einem Winkel von 1° bis 10° zu einer Fläche des Tragblechs stehen oder verlaufen, was als Schräge ausreichend angesehen wird. Dabei kann bevorzugt eine Anlagekante der Haken, die an einer Anlagefläche anliegen soll, parallel zu diesen Anlageflächen verlaufen.

In vorteilhafter Ausgestaltung der Erfindung können die Schraubaufnahmen der Verbindungsmittel der zweiten Art mit einer Oberseite genau bis an die Ebene reichen, die von den Oberkanten der Seitenwände definiert ist. Des Weiteren kann dann vorgesehen sein, dass die Schraubaufnahmen der Verbindungsmittel der dritten Art mit einer Oberseite zwischen 2 mm und 5 mm unterhalb der Ebene enden, die von den Oberkanten der Seitenwände definiert ist.

Somit kann ein Höhenunterschied zwischen den beiden Arten von Verbindungsmitteln zwischen 2 mm und 5 mm betragen.

Ein direktes Aufliegen des Tragblechs mit seiner Unterseite oben auf den Seitenwänden des Steuerungsgehäuse wird als vorteilhaft angesehen für eine besonders stabile Befestigung des Tragblechs daran. Dadurch kann auch ein Verziehen oder Verbiegen des Tragblechs verringert oder verhindert werden.

Jede Anlagefläche kann an einem Anlageabschnitt vorgesehen sein, der von der Seitenwand absteht. Vorteilhaft stehen die Anlageabschnitte nach außen bzw. von einer Außenseite der Seitenwand ab. Dadurch ist es möglich, dass ein Innenraum im Steuerungsgehäuse zwischen den Seitenwänden oder innerhalb der Seitenwände frei ist von den Verbindungsmitteln. So können insbesondere auch metallische Teile, die elektrisch mit dem Tragblech leitend verbunden sind, vom Innenraum des Steuerungsgehäuses ferngehalten werden.

Die genannten Anlageabschnitte können grundsätzlich jeweils gleich oder identisch ausgebildet sein. Sie können eine Oberseite aufweisen, die entweder in einer Ebene mit einer Oberkante der Seitenwände des Steuerungsgehäuses liegt, so dass das Tragblech mit seiner Unterseite auch darauf aufliegt. Alternativ können sie unterhalb der Unterseite des Tragblechs liegen, beispielsweise maximal 5 mm darunter.

In bevorzugter Ausgestaltung der Erfindung sind an den Anlageflächen Führungswände vorgesehen als seitliche Führung für den Haken bzw. den Hakenabschnitt, die besonders bevorzugt von den Anlageflächen nach unten in einer Richtung weg vom Tragblech abstehen. Vorteilhaft sind es zwei Führungswände, die zwischen sich eine nutartige Führung für die Haken bilden. Ein Grund der Nut wird von der Anlagefläche gebildet. Pro Anlagefläche können also zwei Führungswände mit Abstand zueinander vorgesehen sein mit der Anlagefläche dazwischen. Besonders vorteilhaft können die Führungswände in Richtung entlang der Endrichtung einen geringer werdenden Abstand zueinander aufweisen. Die nutartige Führung zwischen den Führungswänden wird dann entlang der Endrichtung schmaler, wodurch es möglich ist, den Haken beim Befestigen bzw. beim Bewegen entlang der Endrichtung genauer in einer gewünschten Stellung zu fixieren an der Anlagefläche.

Mindestens die Hälfte der Anlageflächen ist jeweils an einem von der Seitenwand abstehenden Anlageabschnitt vorgesehen, vorzugsweise mindestens 80 % der Anlageflächen. Dabei können die Anlageabschnitte von einer Außenseite der Seitenwände nach außen abstehen.

Vorteilhaft können die Schraubaufnahmen rohrförmig mit den Schraubenlöchern darin ausgebildet und einstückig an dem Steuerungsgehäuse angeformt sein. Dabei können mindestens 60%, insbesondere mindestens 90%, des Querschnitts einer Schraubaufnahme außerhalb einer Seitenwand des Steuerungsgehäuses liegen, also davon abstehen. Besonders vorteilhaft liegen die Schraubaufnahmen vollständig außerhalb der Seitenwände mit Abstand dazu und sind jeweils mit Stegen mit der Seitenwand verbunden. Bevorzugt sind die Schraubaufnahmen an den Außenseiten der Seitenwände vorgesehen.

Die Schraubaufnahmen der Verbindungsmittel der dritten Art bleiben unter der genannten Ebene, beispielsweise 1 mm bis 10 mm oder 1 mm bis 5 mm darunter. Dies ist vor allem dann von Vorteil, wenn um die Löcher im Tragblech herum Vertiefungen vorgesehen sind, beispielsweise um eine Schraube mit ihrem Schraubkopf sozusagen versenken zu können. Diese sich nach unten fortsetzende Vertiefung liegt dann ebenfalls auf der Oberseite dieser tieferen Schraubaufnahme auf, was wiederum für eine sichere Anlage sorgt und ein Verbiegen des Tragblechs vermeiden hilft.

Ein bevorzugtes Steuerungsgehäuse ist rechteckig ausgebildet. Besonders bevorzugt verlaufen mindestens 80 % aller Verbindungsmittel unabhängig von ihrer Art entlang von zwei gegenüberliegenden Seiten des Tragblechs und des Steuerungsgehäuses. Dies gilt insbesondere im Fall der Haken als Verbindungsmittel erster Art, wobei hier die Verbindungsmittel parallel zu der genannten Endrichtung in Reihe angeordnet sind. In weiterer Ausgestaltung der Erfindung können an den dazwischenliegenden Seiten von Tragblech und Steuerungsgehäuse weitere Verbindungsmittel vorgesehen sein. Diese können insbesondere zumindest teilweise Verbindungsmittel der zweiten oder dritten Art sein mit Schraubaufnahmen am Steuerungsgehäuse und dazu passenden Löchern im Tragblech. Diese Löcher im Tragblech fluchten in der Endstellung zu den Schraublöchern in den Schraubaufnahmen. Mit mindestens einer Schraube, vorteilhaft zwei bis fünf Schrauben, kann so entlang dieser Seiten eine Befestigung von Tragblech und Steuerungsgehäuse entgegen der Ansetzrichtung erreicht werden. Vor allem kann aber auch erreicht werden, dass ein Ausrücken der Haken aus den Anlageflächen verhindert wird, so dass kein Lösen der Verbindung auftreten kann. Es ist auch möglich, dass entlang dieser dazwischenliegenden Seiten weitere Verbindungsmittel der ersten Art vorgesehen sind.

Allgemein ist vorteilhaft vorgesehen, dass sämtliche Schraublöcher am Steuerungsgehäuse in parallele Richtungen verlaufen. Des Weiteren kann allgemein vorteilhaft vorgesehen sein, dass sämtliche Haken am Tragblech in dieselbe Richtung weisen bzw. parallel zueinander sind.

Eine vorgenannte Vertiefung im Tragblech um Löcher kann bewirken, dass ein Kopf einer Schraube versenkt ist oder nicht über eine Ebene der Oberseite des Tragblechs nach oben übersteht. Eine solche Vertiefung kann zwischen 2 mm und 5 mm tief sein. Sie kann zwischen 1 mm und 10 mm um das Loch im Tragblech herum ausgedehnt sein, so dass sie nicht viel größer sein muss als unbedingt notwendig für die Aufnahme des Schraubenkopfs.

Bei einem erfindungsgemäßen Kochfeld können für die Verbindungsmittel der ersten Art Haken an der Unterseite des Tragblechs angeordnet sein. Diese Haken sind ausgebildet zum Ansetzen in einer Ansetzrichtung an den Anlageflächen und zum anschließenden Bewegen der beiden Teile relativ zueinander in einer von der Ansetzrichtung abweichenden Endrichtung zum Herstellen der Verbindung in der Endstellung. Die Endrichtung verläuft dabei im Wesentlichen parallel zu dem Tragblech und/oder zu den Anlageflächen, wobei in der Endstellung die Haken und die Anlageflächen das Tragblech formschlüssig in Richtung senkrecht zur Fläche des Tragblechs sichern. Zusätzlich oder alternativ können für die Verbindungsmittel der zweiten Art oder für die Verbindungsmittel der dritten Art Löcher im Tragblech sowie Schrauben für die Schraubaufnahmen vorgesehen sein. In der Endstellung korrespondieren die Löcher im Tragblech zu den Schraublöchern bzw. sind über den Schraublöchern, wobei die Schrauben durch die Löcher im Tragblech geführt sind und in den Schraubenlöchern eingeschraubt sind. Das Kochfeld kann also, wie zuvor erläutert, entweder nur die Verbindungsmittel der ersten Art oder nur die Verbindungsmittel der zweiten Art oder nur die Verbindungsmittel der dritten Art aufweisen. Es können auch Kombinationen von Verbindungsmitteln mehrere Arten vorgesehen sein. Dies ist insbesondere dann der Fall, wenn die Haken als Verbindungsmittel der ersten Art vorgesehen sind. Sie sind bevorzugt um Verbindungsmittel der zweiten Art oder der dritten Art ergänzt, da deren Schrauben ein versehentliches Lösen von Steuerungsgehäuse und Tragblech sicher verhindern. Sind hauptsächlich Verbindungsmittel der zweiten Art oder der dritten Art vorgesehen, dann können diese auch alleine vorgesehen sein jeweils, also nicht kombiniert sein mit weiteren Verbindungsmitteln einer der anderen Arten.

Für die Verbindungsmittel der zweiten Art kann vorgesehen sein, dass die Schrauben oben auf der Oberseite des Tragblechs entsprechend der Ebene des Tragblechs aufliegen. Das Tragblech ist dabei flach bzw. eben ausgebildet. Eine Unterseite des Tragblechs liegt im Bereich der Schrauben auf den Schraubaufnahmen der Verbindungsmittel der zweiten Art auf.

Für die Verbindungsmittel der dritten Art kann vorgesehen sein, dass um die Löcher im Tragblech herum jeweils eine Vertiefung im Tragblech vorgesehen ist, insbesondere durch Stanzen eingebracht ist. Die Vertiefung kann zwischen 2 mm und 5 mm tief sein und/oder zwischen 1 mm und 10 mm um das Loch im Tragblech herum ausgedehnt sein. Eine Unterseite des Tragblechs liegt im Bereich jeder Vertiefung auf den Schraubaufnahmen der Verbindungsmittel der dritten Art auf.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine schräge Draufsicht auf ein erfindungsgemäßes Steuerungsgehäuse mit Tragblech darauf mit Verbindungsmitteln der dritten Art als Schrauben samt Vertiefungen im Tragblech,
- Fig. 2: eine Vergrößerung der Darstellung aus Fig. 1,
- Fig. 3: eine Unteransicht des Bereichs aus Fig. 2,
- Fig. 4: eine Vergrößerung aus Fig. 3,
- Fig. 5: eine Darstellung des Steuerungsgehäuses ähnlich Fig. 2 ohne Tragblech mit Ausgestaltung der verschiedenen Schraubaufnahmen,
- Fig. 6: eine Unteransicht der Fig. 5,
- Fig. 7: eine alternative Ausgestaltung eines erfindungsgemäßen Steuerungsgehäuses mit Tragblech mit Haken als Verbindungsmitteln der ersten Art am Tragblech,
- Fig. 8: eine Vergrößerung eines Ausschnitts der Darstellung aus Fig. 7,
- Fig. 9: ein erfindungsgemäßes Kochfeld entsprechend Fig. 7 in Seitenansicht,
- Fig. 10: eine Darstellung ähnlich Fig. 8 von schräg unten,
- Fig. 11: eine Unteransicht entsprechend Fig. 10,
- Fig. 12: eine stark vergrößerte Darstellung eines Eckbereichs eines erfindungsgemäßen Steuerungsgehäuses mit zwei Schraubaufnahmen,
- Fig. 13: eine Draufsicht auf den Eckbereich aus Fig. 12,
- Fig. 14: eine Darstellung ähnlich Fig. 12 mit aufgesetztem Tragblech und einer Schnittebene,
- Fig. 15: eine nochmals weitere Ausgestaltung eines erfindungsgemäßen Steuerungsgehäuses mit Tragblech mit Schrauben als Verbindungsmittel der zweiten Art ohne Vertiefung im Tragblech und
- Fig. 16: eine Vergrößerung einer leicht schrägen Seitenansicht auf das Kochfeld aus Fig. 15.

### Detaillierte Beschreibung der Ausführungsbeispiele

In der Fig. 1 ist für ein erfindungsgemäßes Kochfeld 11 in einer ersten Ausgestaltung der Erfindung ein Steuerungsgehäuse 30 dargestellt, allerdings ohne Heizeinrichtungen und Kochfeldplatte, wobei die Heizeinrichtungen HE gestrichelt angedeutet sind. Auf diese Heizeinrichtungen HE wird dann in bekannter Art und Weise die Kochfeldplatte aufgesetzt und mit der hier dargestellten Anordnung verbunden. Dieses Kochfeld 11 ist dafür ausgebildet, das erfindungsgemäße dritte Verbindungsmittel in Form von Schrauben 20, die in Vertiefungen 18 eines Tragblechs 13 sitzen, die Verbindung zu dem Steuerungsgehäuse 30 darunter herzustellen. Aus der Fig. 1 ist zu ersehen, dass 4 Heizeinrichtungen HE vorgesehen sein können. Eine Verbindung zwischen Tragblech 13 und Steuerungsgehäuse 30 erfolgt mittels 17 Schrauben 20. Im Detail ist diese Verschraubung in den Fig. 2 bis 4 zu erkennen.

In der etwas vergrößerten schrägen Draufsicht gemäß Fig. 2 ist zu erkennen, dass in das Tragblech 13, das vorteilhaft aus etwa 1,5 mm starkem Aluminiumblech besteht, zwei parallele Einschnitte 19 eingebracht werden. An ihnen wird dann durch einen üblichen Stanzvorgang eine Vertiefung 18 hergestellt mit einem zentralen Loch 17, welches also ein Loch im Tragblech 13 bildet. Durch die Vertiefung 18 wird erreicht, dass, wie in Fig. 2 und 3 jeweils rechts dargestellt ist, eine Schraube 20 versenkt ist. Somit steht sie nicht nach oben über eine Oberseite 14 des Tragblechs 13 über.

Die Vertiefung 18 reicht etwa 4 mm unterhalb einer Unterseite 15 des Tragblechs 13 und liegt dort oben auf einer tiefen Schraubaufnahme 33 an einer Seitenwand 31 des Steuerungsgehäuses 30 auf. Dabei liegt die gesamte Unterseite 15 des Tragblechs 13 auf einer Oberkante 32 der Seitenwand 31 auf, so dass eine satte und stabile sowie zuverlässige Auflage gegeben ist. Dies kann im Detail auch aus der Fig. 4 ersehen werden. Dies ist die Besonderheit der Verbindungsmittel der dritten Art.

In der Fig. 5 ist in einer Ansicht auf das Steuerungsgehäuse 30 ähnlich Fig. 2, nur ohne Tragblech 13 und in Vergrößerung, dargestellt, wie eine Oberseite der tiefen Schraubaufnahme 33 mit dem Schraubloch 34 darin unterhalb der Oberkante 32 der Seitenwand 31 bleibt. Die tiefen Schraubaufnahmen 33 sind dabei über einen Ansatzsteg 35 mit der Seitenwand 31 verbunden bzw. das gesamte Steuerungsgehäuse 30 ist in einem einzigen Schritt hergestellt, insbesondere als Spritzgussteil. Durch diesen Ansatzsteg 35 kann die tiefe Schraubaufnahme 33 etwas entfernt von der Seitenwand 31 angeordnet sein für eine sichere Befestigung sowie mit dem Ergebnis, dass sämtliche Schrauben 20 entsprechend Fig. 1 relativ weit außen an einer Außenkante des Tragblechs 13 sind.

Aus Fig. 5 ist auch noch zu ersehen, dass unten an die tiefe Schraubaufnahme 33 der Verbindungsmittel der dritten Art eine umlaufende Verstärkungsrippe 42 am Steuerungsgehäuse 30 bzw. außen an seiner Seitenwand 31 angeformt ist. Des Weiteren geht von der tiefen Schraubaufnahme 33 nach rechts, ebenfalls mit der Verstärkungsrippe 42 verbunden, ein Verbindungssteg 41 hin zu einer weiteren hohen Schraubaufnahme 37 der Verbindungsmittel der zweiten Art, die ebenfalls rohrförmig ausgebildet ist bzw. ähnlich ausgebildet ist, nur eben höher ist. Sie ist unten mit der Verstärkungsrippe 42 verbunden und weist einen eigenen Ansatzsteg 40 zur Außenseite der Seitenwand 31 auf. Oben auf der hohen Schraubaufnahme 37 ist ein etwas kleinerer Fortsatz 38 in rundzylindrischer Form vorgesehen. So steht sie etwa 4 mm weiter nach oben als die tiefe Schraubaufnahme 33. Die hohe Schraubaufnahme 37 weist ein eigenes Schraubloch 39 auf. Beide Schraublöcher 34 und 39 sind so ausgebildet, dass selbstschneidende Schrauben 20 verwendet werden können, wie sie für solche Zwecke bekannt sind.

Auch wenn dies aus der Fig. 5 nicht unbedingt eindeutig hervorgeht, ist die hohe Schraubaufnahme 37 mit dem Fortsatz 38 so hoch, dass ihre Oberseite in einer Ebene mit den Oberkanten 32 der Seitenwand 31 liegt, siehe auch Fig. 9 und 10. Dies wird nachfolgend noch näher zu einer nochmals weiteren Ausgestaltung der Erfindung entsprechend der Fig. 15 und 16 mit den Verbindungsmitteln der zweiten Art erläutert.

Des Weiteren erstreckt sich von der tiefen Schraubaufnahme 33 nach links ein Anlageabschnitt 45, der für eine eingangs genannte Ausgestaltung der Verbindungsmittel mit Haken vorgesehen ist. Der Anlageabschnitt 45 weist an seiner Oberseite Rippen für eine stabile Ausgestaltung auf. Nach unten hin weist er, wie vor allem die Fig. 4 und 6 zeigen, eine Führungsnut 46 auf, die durch zwei Führungswände 48 gebildet wird. Die Führungsnut 46 weist einen Boden auf, der eine hier nicht dargestellte Anlagefläche 49 für die vorgenannten Haken bildet. Wie aus den Fig. 4, 6 und 11 zu ersehen ist, werden die Führungswände 48 von links nach rechts, also im Längsverlauf der Führungsnut 46, breiter, wodurch die Führungsnut 46 selbst schmaler wird und nach Art eines Dreiecks ausgebildet ist. Diese Richtung entspricht der eingangs genannten Endrichtung E, die hier auch dargestellt ist. Weitere Details hierzu folgen in der nachfolgenden Beschreibung des weiteren Ausführungsbeispiels der Erfindung.

In den Fig. 7 bis 14 ist eine zweite Ausgestaltung der Erfindung dargestellt mit einem Kochfeld 111, bei welchem die erfindungsgemäßen Verbindungsmittel der ersten Art mit den Haken vorgesehen sind. Diese Haken 22 sind in den Fig. 9 bis 11 sowie vor allem 14 im Detail dargestellt und gut zu erkennen. Die Haken 22 sind sämtlich identisch ausgebildet und weisen eine Hakenbasis 23 auf, mit der sie noch mit dem übrigen Tragblech 113 verbunden sind, wobei sie über dessen Unterseite 115 nach unten überstehen. Von der Hakenbasis 23 geht rechtwinklig ein länglicher Hakenabschnitt 25 weg in einer Richtung etwa in der Endrichtung E. Er weist an seiner Oberseite eine Anlagekante 26, siehe hierzu vor allem die Fig. 14. Das Herausstanzen und Herausbiegen der Haken 22 aus dem Tragblech 113 ist bekannt und leicht durchzuführen.

In der Fig. 9 ist gestrichelt der Verlauf der Anlagefläche 49 innerhalb der Führungsnuten 46 der Anlageabschnitte 45 dargestellt. An diesen Anlageflächen 49 liegen in der Fig. 9, welche Tragblech 113 und Steuerungsgehäuse 30 in der Endstellung darstellen, die Anlagekanten 26 der Haken 22 an. Während die Endrichtung E in Fig. 9 genau parallel zur Fläche des Tragblechs 113 verläuft, sind von links nach rechts die Anlagefläche 49 und die Anlagekante 26 etwas nach unten geneigt, beispielsweise in einem Winkel von 5° zur Horizontalen bzw. zur Endrichtung A. Diese leichte Schrägstellung bewirkt, dass nach dem Ansetzen des Tragblechs 113 an dem Steuerungsgehäuse 30 und während der Bewegung entlang der Endrichtung A die Anlagekanten 26 der Haken 22 an den Anlageflächen 49 der Anlageabschnitte 45 entlang gleiten und diese Haken 22 und somit das gesamte Tragblech 113 sozusagen nach unten und auf das Steuerungsgehäuse 30 zu gezogen werden. Damit sind Tragblech 113 und Steuerungsgehäuse 30 fest miteinander verbunden, wobei eine Unterseite 115 des Tragblechs 113 oben auf der Seitenwand 31 des Steuerungsgehäuses 30 aufliegt. Um zu verhindern, dass sich die Hakenverbindung bzw. die Verbindungsmittel wieder lösen, können Schraublöcher 117 im Tragblech 113 vorgesehen sein, vorteilhaft wie hier dargestellt in den Ecken. Gemäß der Fig. 8 und 10 kann eine hier nicht dargestellte Schraube durch das Loch 117 in der hohen Schraubaufnahme 37 verschraubt werden. Diese Verschraubung muss nur das Zurückbewegen entgegen der Endrichtung E verhindern. Ähnlich der zuvor beschriebenen Ausgestaltung der Erfindung mit vertieften Löchern könnten natürlich auch um die Löcher 117 herum Vertiefungen ähnlich Fig. 2 vorgesehen sein, damit die Köpfe der Schrauben nicht über eine Oberseite 114 des Tragblechs 113 nach oben stehen.

Aus den Fig. 9 bis 11 ist auch deutlich zu erkennen, dass die Führungswände 48 bei der Verbindung bzw. bei Bewegung entlang der Endrichtung E die vorderen Enden der Hakenabschnitte 25 genau führen, und zwar zunehmend enger bzw. zulaufend. Dies soll verhindern, dass diese, sobald die Anlagekanten 26 mit Druck gegen die Anlageflächen 49 anliegen, durch Verbiegen odgl. seitlich ausweichen, was eine Festigkeit der endgültigen Verbindung negativ beeinträchtigen würde. Des Weiteren kann dadurch erreicht werden, dass im fest verbundenen Zustand das Tragblech 113 und das Steuerungsgehäuse 30 in exakt vorgegebener Position zueinander sind.

In den Fig. 12 bis 14 ist dargestellt, dass in Eckbereichen von Tragblech 113 und vor allem Steuerungsgehäuse 30 zwar wieder die doppelte Anordnung von tiefer Schraubaufnahme 33 und hoher Schraubaufnahme 37 mit Verbindungssteg 41 dazwischen vorgesehen ist, der Anlageabschnitt 45' jedoch anders ausgebildet ist. Er ist sozusagen in Verlängerung der Ansatzstege 35 und 40 vorgesehen. An sich ist er aber gleich ausgebildet wie zuvor beschrieben. In der vergrößerten Darstellung der Fig. 14 ist auch das Tragblech 113 auf das Steuerungsgehäuse 30 aufgesetzt, wobei der Schnitt rechts vorne bzw. die entsprechende Schnittebene genau durch die Verbindung der Hakenbasis 23 des Hakens 22 mit dem restlichen Tragblech 113 verläuft. Hier ist die Form des Hakens 22 noch einmal genau zu erkennen, sowie vor allem die Anlage der Anlagekante 26 an der Anlagefläche 49' des Anlageabschnitts 45`. Deren leicht schräge Ausgestaltung zur Horizontalen bzw. zur Endrichtung E entsprechend der Fläche des Tragblechs 113 ist hier nicht zu erkennen, dazu ist der vorgenannte Winkel zu klein.

In den Fig. 15 und 16 schließlich ist eine dritte Ausgestaltung der Erfindung dargestellt für ein Kochfeld 211, wobei die Verbindungsmittel der zweiten Art hier wiederum Schrauben 20 aufweisen. Das Tragblech 213 weist wiederum 17 Löcher auf, allerdings ohne jegliche Vertiefung. Diese Löcher befinden sich genau oberhalb der hohen Schraubaufnahme 37, wie die Fig. 16 zeigt. Die Schrauben 20 können somit in die Schraublöcher der hohen Schraubaufnahme 37 eingeschraubt werden, wobei eine Unterseite 215 des Tragblechs 213 oben auf den hohen Schraubaufnahmen 37 bzw. deren Fortsätzen 38 sowie oben auf den Seitenwänden 31 des Steuerungsgehäuses 30 bzw. auf deren Oberkanten 32 aufliegt. Zwar ragen hier die Köpfe der Schrauben 20 nach oben über eine Ebene bzw. Oberseite 214 des Tragblechs 213, dies kann aber ggf. nicht störend sein. Dafür ist die Herstellung des Tragblechs 213 sehr viel einfacher, da nur die Löcher und keine Vertiefungen eingebracht werden müssen.

Durch das Vorsehen der hohen Schraubaufnahmen 37 mit den Fortsätzen 38 bei dieser Ausgestaltung wird erreicht, dass die Schrauben 20 fest angezogen werden können, und die Unterseite 215 des Tragblechs 213 fest sowohl auf den hohen Schraubaufnahmen 37 als auch die Unterseite 215 oben auf den Oberkanten 32 der Seitenwände 31 aufliegt, ohne dass sich das Tragblech 213 verziehen würde. Dies wäre eben anders, wenn diese Art der Verschraubung an den tiefen Schraubaufnahmen 33 durchgeführt werden würde.

## Patentansprüche

1. Kochfeld (11, 111, 211) mit einem Tragblech (13, 113, 213) zur Anordnung von Heizeinrichtungen (HE) darauf und mit einem Steuerungsgehäuse (30), wobei
- das Steuerungsgehäuse (30) für eine Steuerung und/oder für eine Elektronik des Kochfelds (11, 111, 211) vorgesehen ist,
- das Steuerungsgehäuse (30) umlaufende Seitenwände (31) aufweist und nach oben offen ist, wobei die Seitenwände (31) Oberkanten (32) aufweisen und diese Oberkanten (32) eine Ebene definieren,
- das Steuerungsgehäuse (30) Verbindungsmittel (22, 33, 37) aufweist zur lösbaren formschlüssigen Verbindung mit dem Tragblech (13, 113, 213),
- das Tragblech (13, 113, 213) und das Steuerungsgehäuse (30) zwei an sich separate Teile sind und im montierten Zustand des Kochfelds (11, 111, 211) als Endstellung formschlüssig und fest miteinander verbunden sind,
**dadurch gekennzeichnet, dass**
- an dem Steuergehäuse (30) die Verbindungsmittel in einer ersten Art (22), in einer zweiten Art (37) und in einer dritten Art (33) ausgebildet sind, wobei
∘ die Verbindungsmittel der ersten Art Anlageflächen (49) an dem Steuerungsgehäuse (30) aufweisen für entsprechende Haken (22) an der Unterseite (15, 115, 215) des Tragblechs (13, 113, 213), wobei die Anlageflächen (49) im Wesentlichen parallel zu der Ebene verlaufen, die von den Oberkanten (32) der Seitenwände (31) gebildet ist,
∘ die Verbindungsmittel der zweiten Art Schraubaufnahmen (37) mit Schraublöchern (39) darin an dem Steuerungsgehäuse (30) aufweisen,
∘ die Verbindungsmittel der dritten Art Schraubaufnahmen (33) mit Schraublöchern (34) darin an dem Steuerungsgehäuse (30) aufweisen, und
- die Schraubaufnahmen (37) der Verbindungsmittel der zweiten Art höher sind und/oder näher an die Ebene heranreichen, die von den Oberkanten (32) der Seitenwände (31) definiert ist, als die Schraubaufnahmen (33) der Verbindungsmittel der dritten Art,
- dass an dem Tragblech (13, 113, 213) für die Verbindungsmittel der ersten Art Haken (22) an der Unterseite (15, 115, 215) des Tragblechs (13, 113, 213) angeordnet sind, wobei die Haken (22) ausgebildet sind zum Ansetzen in einer Ansetzrichtung (A) an den Anlageflächen (49) und zum anschließenden Bewegen der beiden Teile relativ zueinander in einer von der Ansetzrichtung (A) abweichenden Endrichtung (E) zum Herstellen der Verbindung in der Endstellung, wobei die Endrichtung (E) im Wesentlichen parallel zu dem Tragblech (13, 113, 213) und/oder zu den Anlageflächen (49) verläuft und in der Endstellung die Haken (22) und die Anlageflächen (49) das Tragblech (13, 113, 213) formschlüssig in Richtung senkrecht zur Fläche des Tragblechs (13, 113, 213) sichern, und/oder
- für die Verbindungsmittel der zweiten Art (37) oder für die Verbindungsmittel der dritten Art (33) Löcher im Tragblech (13, 113, 213) sowie Schrauben (20) für die Schraubaufnahmen (33, 37) vorgesehen sind, wobei in der Endstellung die Löcher (17, 117) im Tragblech (13, 113, 213) zu den Schraublöchern (34, 39) korrespondieren bzw. über den Schraublöchern (34, 39) sind, wobei die Schrauben (20) durch die Löcher (17, 117) im Tragblech (13, 113, 213) geführt sind und in den Schraublöchern (34, 39) eingeschraubt sind.

2. Kochfeld nach Anspruch 1, **dadurch gekennzeichnet, dass** die Haken (22) jeweils eine Hakenbasis (23) und einen davon abstehenden Hakenabschnitt (25) aufweisen, wobei die Haken (22) mittels der Hakenbasis (23) mit dem Tragblech (13, 113, 213) verbunden sind, wobei vorzugsweise die Haken (22) aus dem Tragblech (13, 113, 213) herausgebogen sind, insbesondere um 90° nach unten gebogen sind, und der Hakenabschnitt (23) frei davon ist und an der Anlagefläche (49) anliegt, wobei vorzugsweise Hakenbasis (23) und Hakenabschnitt (25) in etwa rechtwinklig zueinander verlaufen.

3. Kochfeld nach Anspruch 1 oder 2, **dadurch gekennzeichnet, dass** die Verteilung von Haken (22) am Tragblech (13, 113, 213) und von Anlageflächen (49) am Steuerungsgehäuse (30) derart ist, dass Tragblech (13, 113, 213) und Steuerungsgehäuse (30) nur in einer einzigen möglichen relativen Ausrichtung zueinander aneinander ansetzbar und miteinander verbindbar sind.

4. Kochfeld nach einem der vorhergehenden Ansprüche, **dadurch gekennzeichnet, dass** bei den Verbindungsmitteln der zweiten Art (37) die Schrauben (20) oben auf der Oberseite (14, 114, 214) des Tragblechs (13, 113, 213) entsprechend der Ebene des Tragblechs (13, 113, 213) aufliegen, wobei das Tragblech (13, 113, 213) flach bzw. eben ausgebildet ist, wobei eine Unterseite (15, 115, 215) des Tragblechs (13, 113, 213) im Bereich der Schrauben (20) auf den Schraubaufnahmen (37) der Verbindungsmittel der zweiten Art (37) aufliegt.

5. Kochfeld nach einem der vorhergehenden Ansprüche, **dadurch gekennzeichnet, dass** bei den Verbindungsmitteln der dritten Art (33) um die Löcher (17, 117) im Tragblech (13, 113, 213) herum eine Vertiefung (18) im Tragblech (13, 113, 213) vorgesehen ist, insbesondere durch Stanzen eingebracht, wobei vorzugsweise die Vertiefung (18) zwischen 2 mm und 5 mm tief ist und/oder zwischen 1 mm und 10 mm um das Loch (17, 117) im Tragblech (13, 113, 213) herum ausgedehnt ist, wobei insbesondere eine Unterseite (15, 115, 215) des Tragblechs (13, 113, 213) im Bereich jeder Vertiefung (18) auf den Schraubaufnahmen (33) der Verbindungsmittel der dritten Art aufliegt.

6. Kochfeld nach einem der vorhergehenden Ansprüche, **dadurch gekennzeichnet, dass** die Schraubaufnahmen (37) der Verbindungsmittel der zweiten Art mit einer Oberseite (38) genau bis an die Ebene reichen, die von den Oberkanten (32) der Seitenwände (31) definiert ist.

7. Kochfeld nach einem der vorhergehenden Ansprüche, **dadurch gekennzeichnet, dass** die Schraubaufnahmen (33) der Verbindungsmittel der dritten Art mit einer Oberseite (34) zwischen 2 mm und 5 mm unterhalb der Ebene enden, die von den Oberkanten (32) der Seitenwände (31) definiert ist.

8. Kochfeld nach einem der vorhergehenden Ansprüche, **dadurch gekennzeichnet, dass** mindestens die Hälfte der Anlageflächen (49) jeweils an einem von der Seitenwand (31) abstehenden Anlageabschnitt (45) vorgesehen ist, vorzugsweise mindestens 80% der Anlageflächen (49) jeweils an einem von der Seitenwand (31) abstehenden Anlageabschnitt (45) vorgesehen sind, wobei insbesondere die Anlageabschnitte (45) von einer Außenseite der Seitenwände (31) nach außen abstehen.

9. Kochfeld nach einem der vorhergehenden Ansprüche, **dadurch gekennzeichnet, dass** die Anlageflächen (49) in einem Winkel von 1° bis 10° zu der Ebene stehen, die von den Oberkanten (32) der Seitenwände (31) definiert ist.

10. Kochfeld nach einem der vorhergehenden Ansprüche, **dadurch gekennzeichnet, dass** an den Anlageflächen (49) Führungswände (48) vorgesehen sind, die vorzugsweise von den Anlageflächen (49) nach unten in Richtung weg von den Oberkanten (32) der Seitenwände (31) abstehen, wobei insbesondere die Führungswände (48) zwischen sich eine nutartige Führung (46) für die Haken (22) bilden, wobei vorzugsweise pro Anlagefläche (49) zwei Führungswände (48) mit Abstand zueinander vorgesehen sind und zwischen sich die Anlagefläche (49) aufweisen, wobei insbesondere die Führungswände (48) einen geringer werdenden Abstand zueinander aufweisen, so dass die nutartige Führung (46) schmaler wird.

11. Kochfeld nach einem der vorhergehenden Ansprüche, **dadurch gekennzeichnet, dass** ein Abstand von Anlageflächen (49) und Schraubaufnahmen (33, 37), die benachbart sind, kleiner als 5 cm ist, insbesondere kleiner als 3 cm ist.

12. Kochfeld nach einem der vorhergehenden Ansprüche, **dadurch gekennzeichnet, dass** die Schraubaufnahmen (33, 37) an Außenseiten der Seitenwände (31) des Steuerungsgehäuses (30) vorgesehen sind.

13. Kochfeld nach einem der vorhergehenden Ansprüche, **dadurch gekennzeichnet, dass** die Schraubaufnahmen (33, 37) rohrförmig mit den Schraublöchern (34, 39) darin ausgebildet sind und einstückig an dem Steuerungsgehäuse (30) angeformt sind, wobei vorzugsweise mindestens 60%, insbesondere mindestens 90%, des Querschnitts einer Schraubaufnahme (33, 37) außerhalb einer Seitenwand (31) des Steuerungsgehäuses (30) liegen, wobei insbesondere die Schraubaufnahmen (33, 37) vollständig außerhalb der Seitenwände (31) liegen mit Abstand dazu und jeweils mit Stegen (35) mit der Seitenwand (31) verbunden sind.

14. Kochfeld nach einem der vorhergehenden Ansprüche, **dadurch gekennzeichnet, dass** es rechteckig ausgebildet ist, wobei mindestens 80 % aller Verbindungsmittel entlang von zwei gegenüberliegenden Seiten des rechteckigen Steuerungsgehäuses (30) vorgesehen sind, wobei insbesondere an den beiden gegenüberliegenden dazwischenliegenden Seiten des Steuerungsgehäuses (30) Verbindungsmittel der zweiten Art (37) oder der dritten Art (33) am Steuerungsgehäuse (30) angeordnet sind, wobei vorzugsweise an diesen dazwischenliegenden Seiten keine Anlageflächen (49) vorgesehen sind.

## Claims

1. Hob (11, 111, 211) having a supporting plate (13, 113, 213) for arranging heating devices (HE) thereon and having a control housing (30),
- the control housing (30) is provided for a control and/or for an electronic system of the hob (11, 111, 211),
- the control housing (30) has peripheral side walls (31) and is open at the top, the side walls (31) having top edges (32), and these top edges (32) defining a plane,
- the control housing (30) has connecting means (22, 33, 37) for the releasable, form-fitting connection to the supporting plate (13, 113, 213),
- the supporting plate (13, 113, 213) and the control housing (30) are two separate parts and, in the installed state of the hob (11, 111, 211), are connected to one another in a form-fitting and fixed manner as the end position,
**characterized in that**
- on the control housing (30), the connecting means are formed in a first type (22), in a second type (37) and in a third type (33),
∘ the connecting means of the first type having bearing surfaces (49) on the control housing (30) for corresponding hooks (22) on the underside (15, 115, 215) of the supporting plate (13, 113, 213), the bearing surfaces (49) running essentially parallel to the plane formed by the top edges (32) of the side walls (31), the abutment surfaces (49) being substantially parallel to the plane formed by the top edges (32) of the side walls (31),
∘ the connection means of the second type having screw receivers (37) with screw holes (39) therein on the control housing (30),
o∘ the connection means of the third type have screw receivers (33) with screw holes (34) in them on the control housing (30), and
- the screw receivers (37) of the connecting means of the second type are higher and/or extend closer to the plane defined by the top edges (32) of the side walls (31) than the screw receivers (33) of the connecting means of the third type,
- that hooks (22) are arranged on the supporting plate (13, 113, 213) for the connecting means of the first type on the underside (15, 115, 215) of the supporting plate (13, 113, 213), the hooks (22) being designed for be placed in a placement direction (A) on the bearing surfaces (49) and for the subsequent movement of the two parts relative to one another in a final direction (E) deviating from the placement direction (A) for producing the connection in the final position, the final direction (E) running essentially parallel to the supporting plate (13, 113, 21 3) and/or to the contact surfaces (49) and, in the end position, the hooks (22) and the contact surfaces (49) secure the supporting plate (13, 113, 213) in a form-fitting manner in the direction perpendicular to the surface of the supporting plate (13, 113, 213),
and/or
- holes are provided in the supporting plate (13, 113, 213) for the connecting means of the second type (37) or for the connecting means of the third type (33), and screws (20) are provided for the screw receivers (33, 37), wherein in the end position the holes (17, 117) in the supporting plate (13, 113, 213) ) correspond to the screw holes (34, 39) or are located above the screw holes (34, 39), the screws (20) being passed through the holes (17, 117) in the supporting plate (13, 113, 213) and being screwed into the screw holes (34, 39).

2. Hob according to claim 1, **characterized in that** the hooks (22) each have a hook base (23) and a hook section (25) projecting therefrom, the hooks (22) being connected to the supporting plate (13, 113, 213) by means of the hook base (23), the hooks (22) preferably are bent out of the supporting plate (13, 113, 213), in particular bent downwards through 90°, and the hook section (23) is free therefrom and bears against the bearing surface (49), the hook base (23) and hook section (25) preferably running approximately at right angles to one another.

3. Hob according to claim 1 or 2, **characterized in that** the distribution of hooks (22) on the supporting plate (13, 113, 213) and of bearing surfaces (49) on the control housing (30) is such that the supporting plate (13, 113, 213) and the control housing (30) can be placed against one another and connected to one another only in a single possible relative alignment.

4. Hob according to one of the preceding claims, **characterized in that**, in the case of the connecting means of the second type (37), the screws (20) rest on the top side (14, 114, 214) of the supporting plate (13, 113, 213) in accordance with the plane of the supporting plate (13, 113, 213) , the supporting plate (13, 113, 213) being flat or even, a lower side (15, 115, 215) of the supporting plate (13, 113, 213) resting on the screw receivers (37) of the connecting means of the second type (37) in the region of the screws (20).

5. Hob according to one of the preceding claims, **characterized in that**, in the case of the connecting means of the third type (33), a depression (18) is provided in the supporting sheet (13, 113, 213) around the holes (17, 117) in the supporting sheet (13, 1 13, 213), in particular by punching, wherein the depression (18) is preferably between 2 mm and 5 mm deep and/or is extended between 1 mm and 10 mm around the hole (17, 117) in the supporting plate (13, 113, 213), in particular a lower side (15, 115, 215) of the supporting plate (13, 113, 213) resting on the screw receivers (33) of the connecting means of the third type in the region of each depression (18).

6. Hob according to one of the preceding claims, **characterized in that** the screw receivers (37) of the connecting means of the second type extend with a top side (38) exactly up to the plane defined by the top edges (32) of the side walls (31).

7. Hob according to one of the preceding claims, **characterized in that** the screw receivers (33) of the connecting means of the third type end with a top side (34) between 2 mm and 5 mm below the plane defined by the top edges (32) of the side walls (31).

8. Hob according to one of the preceding claims, **characterized in that** at least half of the bearing surfaces (49) are provided in each case on a bearing section (45) projecting from the side wall (31), preferably at least 80% of the contact surfaces (49) are provided on a contact section (45) projecting from the side wall (31), in particular the contact sections (45) projecting outwards from an outer side of the side walls (31).

9. Hob according to one of the preceding claims, **characterized in that** the bearing surfaces (49) are at an angle of 1° to 10° to the plane defined by the top edges (32) of the side walls (31).

10. Hob according to one of the preceding claims, **characterized in that** guide walls (48) are provided on the bearing surfaces (49) and preferably project downwards from the bearing surfaces (49) in the direction away from the top edges (32) of the side walls (31), in particular the guide walls (48) forming between them a groove-like guide (46) for the hooks (22), preferably two guide walls (48) being provided at a distance from each other per contact surface (49) and having the contact surface (49) between them, in particular the guide walls (48) having a distance from each other which decreases so that the groove-like guide (46) becomes narrower.

11. Hob according to one of the preceding claims, **characterized in that** a distance of contact surfaces (49) and screw receivers (33, 37) which are adjacent is smaller than 5 cm, in particular smaller than 3 cm.

12. Hob according to one of the preceding claims, **characterized in that** the screw receivers (33, 37) are provided on outer sides of the side walls (31) of the control housing (30).

13. Hob according to one of the preceding claims, **characterized in that** the screw receivers (33, 37) are formed to be tubular with the screw holes (34, 39) therein and are integrally formed in one piece on the control housing (30), wherein preferably at least 60%, in particular at least 90%, of the cross section of a screw receiver (33, 37) lies outside a side wall (31) of the control housing (30), in particular the screw receivers (33, 37) lying completely outside the side walls (31) at a distance therefrom and being connected to the side wall (31) in each case by webs (35).

14. Hob according to one of the preceding claims, **characterized in that** it is of rectangular design, at least 80% of all the connecting means being provided along two opposite sides of the rectangular control housing (30), in particular connecting means of the second type (37) or of the third type (33) being arranged on the control housing (30) on the two opposite intermediate sides of the control housing (30), connecting means of the second type (37) or of the third type (33) are arranged on the control housing (30), wherein preferably no abutment surfaces (49) are provided on these intermediate sides.

## Revendications

1. Table de cuisson (11, 111, 211) avec une tôle de support (13, 113, 213) pour y disposer des dispositifs de chauffage (HE) et avec un boîtier de commande (30), dans laquelle
- le boîtier de commande (30) est prévu pour une commande et/ou pour une électronique de la table de cuisson (11, 111, 211),
- le boîtier de commande (30) présente des parois latérales périphériques (31) et est ouvert vers le haut, les parois latérales (31) présentant des bords supérieurs (32) et ces bords supérieurs (32) définissant un plan,
- le boîtier de commande (30) présente des moyens de liaison (22, 33, 37) pour une liaison amovible par complémentarité de forme avec la tôle de support (13, 113, 213),
- la tôle de support (13, 113, 213) et le boîtier de commande (30) sont deux pièces séparées en soi et, à l'état monté de la table de cuisson (11, 111, 211), sont reliées entre elles de manière fixe et par complémentarité de formes en tant que position finale, **caractérisé en ce que**
- sur le boîtier de commande (30), les moyens de liaison sont réalisés d'un premier type (22), d'un deuxième type (37) et d'un troisième type (33), où
∘ les moyens de connexion du premier type comprennent des surfaces d'appui (49) sur le boîtier de commande (30) pour des crochets correspondants (22) sur la face inférieure (15, 115, 215) de la tôle de support (13, 113, 213), les surfaces d'appui (49) étant sensiblement parallèles au plan formé par les bords supérieurs (32) des parois latérales (31),
∘ les moyens de connexion du deuxième type comprennent des logements à vis (37) avec des trous de vis (39) dans ceux-ci sur le boîtier de commande (30),
∘ les moyens de connexion du troisième type comprennent des logements à vis (33) avec des trous de vis (34) dans ceux-ci sur le boîtier de commande (30), et
- les logements à vis (37) des moyens de connexion du deuxième type sont plus hauts et/ou s'approchent plus près du plan défini par les bords supérieurs (32) des parois latérales (31) que les logements à vis (33) des moyens de connexion du troisième type,
- **en ce que** des crochets (22) sont disposés sur la tôle de support (13, 113, 213) pour les moyens d'assemblage du premier type sur la face inférieure (15, 115, 215) de la tôle de support (13, 113, 213), les crochets (22) étant conçus pour être appliqués dans une direction d'application (A) sur les surfaces d'appui (49) et pour déplacer ensuite les deux parties l'une par rapport à l'autre dans une direction finale (E) différente de la direction d'application (A) pour réaliser l'assemblage dans la position finale, la direction finale (E) étant essentiellement parallèle à la tôle de support (13, 113, 213) et/ou aux surfaces d'appui (49) et, dans la position finale, les crochets (22) et les surfaces d'appui (49) bloquant la tôle de support (13, 113, 213) par complémentarité de forme dans une direction perpendiculaire à la surface de la tôle de support (13, 113, 213),
et/ou
- pour les moyens d'assemblage du deuxième type (37) ou pour les moyens d'assemblage du troisième type (33), il est prévu des trous dans la tôle de support (13, 113, 213) ainsi que des vis (20) pour les logements à vis (33, 37), les trous (17, 117) dans la tôle de support (13, 113, 213) correspondant, dans la position finale, aux trous de vis (34, 39), respectivement sont au-dessus des trous de vis (34, 39), les vis (20) étant guidées à travers les trous (17, 117) dans la tôle de support (13, 113, 213) et étant vissées dans les trous de vis (34, 39).

2. Table de cuisson selon la revendication 1, **caractérisée en ce que** les crochets (22) présentent chacun une base de crochet (23) et une section de crochet (25) faisant saillie de celle-ci, les crochets (22) étant reliés à la tôle de support (13, 113, 213) au moyen de la base de crochet (23), les crochets (22) étant de préférence retirés de la tôle de support (13, 113, 213) sont recourbés vers l'extérieur, en particulier sont recourbés à 90° vers le bas, et la section de crochet (23) est libre de celle-ci et s'appuie sur la surface d'appui (49), la base de crochet (23) et la section de crochet (25) étant de préférence à peu près perpendiculaires l'une à l'autre.

3. Table de cuisson selon la revendication 1 ou 2, **caractérisée en ce que** la répartition des crochets (22) sur la tôle de support (13, 113, 213) et des surfaces d'appui (49) sur le boîtier de commande (30) est telle que la tôle de support (13, 113, 213) et le boîtier de commande (30) ne peuvent être appliqués l'un contre l'autre et reliés entre eux que dans une seule orientation relative possible.

4. Table de cuisson selon l'une quelconque des revendications précédentes, **caractérisée en ce que**, pour les moyens d'assemblage du deuxième type (37), les vis (20) reposent en haut sur la face supérieure (14, 114, 214) de la tôle de support (13, 113, 213) correspondant au plan de la tôle de support (13, 113, 213), la tôle de support (13, 113, 213) étant plate ou plane. plane, une face inférieure (15, 115, 215) de la tôle de support (13, 113, 213) reposant dans la zone des vis (20) sur les logements à vis (37) des moyens de liaison du deuxième type (37).

5. Table de cuisson selon l'une des revendications précédentes, **caractérisée en ce que**, pour les moyens d'assemblage du troisième type (33), un creux (18) est prévu dans la tôle de support (13, 113, 213) autour des trous (17, 117) dans la tôle de support (13, 113, 213), notamment réalisé par poinçonnage, de préférence, le renfoncement (18) ayant une profondeur comprise entre 2 mm et 5 mm et/ou s'étendant entre 1 mm et 10 mm autour du trou (17, 117) dans la tôle de support (13, 113, 213), en particulier une face inférieure (15, 115, 215) de la tôle de support (13, 113, 213) reposant, dans la zone de chaque renfoncement (18), sur les logements à vis (33) des moyens de liaison du troisième type.

6. Table de cuisson selon l'une des revendications précédentes, **caractérisée en ce que** les logements à vis (37) des moyens d'assemblage du deuxième type s'étendent avec une face supérieure (38) exactement jusqu'au plan défini par les bords supérieurs (32) des parois latérales (31).

7. Table de cuisson selon l'une quelconque des revendications précédentes, **caractérisée en ce que** les logements à vis (33) des moyens d'assemblage du troisième type se terminent par une face supérieure (34) située entre 2 mm et 5 mm en dessous du plan défini par les bords supérieurs (32) des parois latérales (31).

8. Table de cuisson selon l'une des revendications précédentes, **caractérisée en ce qu'**au moins la moitié des surfaces d'appui (49) sont prévues chacune sur une portion d'appui (45) faisant saillie de la paroi latérale (31), de préférence au moins 80% des surfaces d'appui (49) sont prévues chacune sur une portion d'appui (45) faisant saillie de la paroi latérale (31), notamment les portions d'appui (45) faisant saillie vers l'extérieur d'une face extérieure des parois latérales (31).

9. Table de cuisson selon l'une des revendications précédentes, **caractérisée en ce que** les surfaces d'appui (49) forment un angle de 1° à 10° avec le plan défini par les bords supérieurs (32) des parois latérales (31).

10. Table de cuisson selon l'une des revendications précédentes, **caractérisée en ce que** des parois de guidage (48) sont prévues sur les surfaces d'appui (49), lesquelles font de préférence saillie vers le bas à partir des surfaces d'appui (49) en direction opposée aux bords supérieurs (32) des parois latérales (31), les parois de guidage (48) formant en particulier entre elles un guide (46) en forme de rainure pour les crochets (22), deux parois de guidage (48) étant de préférence prévues à distance l'une de l'autre par surface d'appui (49) et présentant entre elles la surface d'appui (49), les parois de guidage (48) présentant en particulier une distance décroissante l'une par rapport à l'autre, de sorte que le guidage en forme de rainure (46) devient plus étroit.

11. Table de cuisson selon l'une des revendications précédentes, **caractérisée en ce qu'**une distance entre les surfaces d'appui (49) et les logements à vis (33, 37) qui sont voisins est inférieure à 5 cm, en particulier inférieure à 3 cm.

12. Table de cuisson selon l'une des revendications précédentes, **caractérisée en ce que** les logements à vis (33, 37) sont prévus sur les côtés extérieurs des parois latérales (31) du boîtier de commande (30).

13. Table de cuisson selon l'une des revendications précédentes, **caractérisée en ce que** les logements à vis (33, 37) sont tubulaires avec les trous de vis (34, 39) à l'intérieur et sont formés d'un seul tenant sur le boîtier de commande (30), de préférence au moins 60%, en particulier au moins 90%, de la section transversale d'un logement de vis (33, 37) se trouvent à l'extérieur d'une paroi latérale (31) du boîtier de commande (30), les logements à vis (33, 37) se trouvant en particulier entièrement à l'extérieur des parois latérales (31), à distance de celles-ci, et étant reliés chacun à la paroi latérale (31) par des nervures (35).

14. Table de cuisson selon l'une des revendications précédentes, **caractérisée en ce qu'**elle est de forme rectangulaire, au moins 80% de tous les moyens de liaison étant prévus le long de deux côtés opposés du boîtier de commande rectangulaire (30), des moyens de liaison du deuxième type (37) ou du troisième type (33) étant notamment disposés sur le boîtier de commande (30) sur les deux côtés opposés intermédiaires du boîtier de commande (30), aucune surface d'appui (49) n'étant de préférence prévue sur ces côtés intermédiaires.
